# FASCICULE DE BREVET EUROPEEN

(11) **EP 2 191 079 B1**
(45) Date de publication et mention de la délivrance du brevet: **15.08.2012**
(21) Numéro de dépôt: 07823435.8
(22) Date de dépôt: 20.08.2007
(51) Int. Cl.: E04B 2/08

(54) **BLOC DE CONSTRUCTION EN BOIS OU AUTRE MATERIAU**
AUS HOLZ ODER EINEM ANDEREN MATERIAL HERGESTELLTER BAUSTEIN
BUILDING BLOCK MADE OF WOOD OR OTHER MATERIAL

(43) Date de publication de la demande: 02.06.2010
(73) Titulaire: Courreges Anglas, Sylvie, 03100 Montlucon (FR)
(72) Inventeur: Courreges Anglas, Sylvie, 03100 Montlucon (FR)
(74) Mandataire: Oudin, Stéphane
(86) Numéro de dépôt international: PCT/FR2007/001386
(87) Numéro de publication internationale: WO 2009/024651

(56) Documents cités:
- EP-A- 1 882 788
- DE-A1- 2 903 844
- DE-A1- 19 542 354
- DE-A1- 19 907 778
- FR-A- 2 771 116
- FR-A- 2 897 626
- US-B1- 6 189 282

## Description

L'invention a trait à un bloc de construction en bois ou tout autre matériau de forme globalement parallélépipédique.

De tels blocs sont utilisés pour monter des murs porteurs ou non, ou des cloisons intérieures de bâtiments. On connaît des dispositifs de liaisons entre de tels blocs adjacents par coopération de formes entre des faces des blocs et un élément indépendant. En particulier, DE-A-2 739 017 décrit des blocs reliés entre eux par un élément allongé, inséré dans des rainures, de formes complémentaires, ménagées longitudinalement dans des faces en regard de deux blocs adjacents. Une telle solution nécessite un usinage précis des blocs pour assurer une mise en place efficace de l'élément de liaison. De plus, cette liaison n'assure pas un maintien efficace des blocs, ceux ci pouvant glisser longitudinalement l'un par apport à l'autre.

C'est à ces inconvénients qu'entend plus particulièrement remédier l'invention en proposant des blocs en bois ou autre matériau aisés à fabriquer, et pouvant être maintenus efficacement en position assemblée. US 6189282 B1 divulgue un bloc de construction selon le préambule de la revendication 1.

L'invention a pour objet un bloc de construction selon la revendication 1.

Les formes complémentaires des logements de la face et de l'arête et de l'organe de liaison permettent une liaison sécurisée et guidée dans deux directions perpendiculaires, tout en facilitant la mise en place des blocs lors de la réalisation d'un mur ou d'une cloison.

Selon des aspects avantageux mais non obligatoires de l'invention, le bloc peut incorporer une ou plusieurs des caractéristiques suivantes :
- Le bloc comprend au moins un logement formé par un évidement cruciforme ménagé sur une première face du bloc et un évidement identique ménagé en regard sur la face opposée.
- Le bloc comprend au moins un logement à section en T ménagé sur une arête et une face d'extrémité perpendiculaires à la première face équipée du logement cruciforme, le logement à section en T ayant sa barre transversale formée par un lamage ménagé sur la face d'extrémité.
- Le logement à section en T a une forme correspondant sensiblement à la moitié du logement cruciforme.
- Les logements à section en T et les logements cruciformes sont alignés sur un plan médian du bloc.
- Un logement cruciforme est disposé sur au moins une face d'un bloc de manière à ce que les branches du logement soient disposées sensiblement en v de part et d'autre d'un plan médian du bloc.
- Un logement ménagé sur au moins une arête et une face d'extrémité du bloc a une configuration correspondant sensiblement à un demi-logement cruciforme.

Le bloc comprend une face pourvue d'un décrochement sur une partie de la surface de la face.
- Le décrochement est adapté pour recouvrir le décrochement d'un autre bloc identique lorsque les blocs sont superposés perpendiculairement.
- Le décrochement est pourvu d'un orifice traversant adapté pour former un logement de réception d'un chaînage.

L'invention concerne également un mur ou une cloison de bâtiment réalisé avec des blocs et des organes cruciformes tels que décrits ci-dessus.

L'invention sera mieux comprise et d'autres avantages de celle-ci apparaîtront plus clairement à la lecture de la description qui va suivre de deux modes de réalisation d'un bloc de construction en bois ou autre matériau et d'un organe de liaison correspondant conforme à l'invention, donnée uniquement à titre d'exemple et faite en se référant aux dessins annexés dans lesquels :
- La figure 1 est une vue en perspective d'un bloc conforme à un premier mode de réalisation de l'invention,
- La figure 2 est une vue en perspective, d'un organe de liaison conforme à l'invention,
- La figure 3 est une vue de dessus, à plus grande échelle de la zone de liaison entre deux blocs de la figure 1 adjacents,
- La figure 4 est une vue en perspective d'un bloc conforme à l'invention adapté pour former un angle avec un autre bloc identique,
- La figure 5 est une vue en perspective d'un mur conforme à l'invention en cours de montage,
- La figure 6 est une vue, similaire à la figure 1, pour un bloc conforme à un second mode de réalisation de l'invention,
- La figure 7 est une vue en perspective d'un mur à double paroi en cours de montage conforme à l'invention,
- La figure 8 est une vue similaire à la figure 1, pour un bloc conforme à un troisième mode de réalisation de l'invention,
- La figure 9 est une vue en perspective, d'un organe de liaison conforme à un troisième mode de réalisation de l'invention.

Le bloc 1 représenté à la figure 1 est un bloc parallélépipédique à côtés rectangulaires réalisé en bois ou autre matériau. En ce qui concerne le terme " bois ", on entend du bois massif, du bois contrecollé, du bois aggloméré, du bois lamelle collé, du bois contreplaqué, etc. Egalement tout autre matériau de construction dans lequel on peut effectuer ce type d'usinage : plaques de gypse et bois (type Fermacell), béton cellulaire, blocs de terre crue, matériaux composites....

Ce bloc 1 a avantageusement une longueur L comprise entre 10 et 200 centimètres, une largeur l comprise entre 1 et 200 centimètres et une hauteur H comprise entre 1 et 200 centimètres.

Une face 2 du bloc 1 qui est orientée vers le haut est pourvue d'un logement 3. Ce logement 3 est ménagé globalement en position centrale sur la face 2. Il est formé par un évidement en forme de croix dont chaque branche 30 est à section transversale rectangulaire qui peut être de différente longueur pour un même évidement, en fonction de l'organe cruciforme de liaison 9. Les longueurs des branches 30 sont comprises entre 0,5 et 50 centimètres. Leur profondeur est comprise entre 0,5 et 50 centimètres pour une largeur comprise entre 1 et 100 millimètres.

Les deux arêtes 4, 5 d'extrémité de cette face 2,- sont équipées chacune d'un logement 6 en forme de T. La barre transversale du T est formée par un lamage 60 ménagé dans une face 7 d'extrémité du bloc 1. Ce lamage 60, de forme rectangulaire, a une longueur comprise entre 1 et 102 centimètres, une profondeur maximale d'environ 6 centimètres pour une largeur comprise entre 1 et 102 centimètres. Un lamage 60 s'étend à partir de chaque arête 4, 5 sur la face d'extrémité correspondante 7 ou 7' du bloc 1 en direction d'une face 8 de ce bloc opposée à la face 2. Cette face 8 est parallèle à la face 2 et équipée d'un logement 3, similaire à celui de la face 2 et placé en regard de celui ci.

La jambe 61 de chaque logement 6 s'étend sur la face 2 à partir de chaque arête 4, 5 en direction du logement 3 central cruciforme. Les arêtes opposées 4', 5' de la face 8 sont également équipées, chacune, d'un logement 6 à section en T s'étendant sur les faces d'extrémité 7, 7' en direction de la face 2. Les divers logements, de chaque face 2 et 8, à savoir les logements 6 à section en T et deux branches 30 des évidements 3 cruciformes, sont sensiblement alignés avec un plan médian A-A' du bloc 1.

Chaque logement 6 à section en T a une forme correspondant sensiblement à un demi-logement cruciforme 3.

Ces différents logements 3, 6 sont réalisés en atelier, par exemple par défonçage; ils sont découpés également par les machines de taille à commande numérique. En variante, ils peuvent être réalisés sur le site d'utilisation du bloc 1, à l'aide d'outils adaptés, par exemple des disqueuses ou des défonceuses portatives.

Les logements 3 et 6 sont destinés à recevoir partiellement chacun un organe de liaison 9 tel que celui représenté à la figure 2. Cet organe de liaison 9 est configuré en croix à quatre branches 90 identiques ou pas, chaque branche 90 ayant une longueur L₀ comprise entre 1 et 50 centimètres. Ces branches peuvent être solidarisées en leur centre ou pas. L'organe de liaison 9 peut se composer également de deux parties qui s'emboîtent selon un assemblage par enfourchement représenté par l'organe de liaison 9a de la figure 2. La hauteur H₀ de chaque branche 90 est comprise entre 1 et 50 centimètres, l'épaisseur E est comprise entre 1 et 100 millimètres.

Les dimensions de l'organe de liaison 9 sont adaptées aux dimensions des logements 3 et 6 de manière à ce que, lorsqu'on insère l'organe de liaison 9 dans un logement 3 ou 6, l'organe soit immobilisé à jeu réduit.

Lorsque l'organe de liaison 9 est en butée contre le fond du logement 3, ses branches 90 sont en place, sur globalement la moitié de la hauteur H₀, dans le logement 3, l'autre moitié s'étendant vers l'extérieur, à partir de la face 2. Lorsqu'un tel organe de liaison 9 est positionné dans les logements 6 en T, une branche 90 s'étend vers l'extérieur du bloc 1, à partir de la face 7 ou 7'. La branche 90 alignée avec celle située à l'extérieur est insérée, à jeu réduit, dans la jambe 61 du logement 6. Les deux autres branches 90, sont logées, à mi-épaisseur, dans la barre 60 du logement 6, c'est à dire dans le lamage creusé dans la face 7 ou 7'. Ainsi, lorsqu'on positionne côte à côte deux blocs 1 de manière à ce que la face 7 de l'un soit en regard de la face T de l'autre, comme illustré à la figure 3, ceux-ci sont reliés, par l'organe de liaison 9 inséré dans chacun des logements 6 ménagés dans les deux blocs 1 adjacents.

Lorsqu'on monte un mur comme représenté à la figure 5, une fois la première rangée de blocs 1₁, 1₂, 1₃, 1₄ réalisée en reliant des blocs 1 par des organes de liaison 9 insérés dans leurs logements 6, on pose en quinconce, les blocs 1₅, 1₆ constitutifs de la deuxième rangée. Pour cela, on dispose la face 7 ou 7' d'extrémité d'un bloc 1₅ de la deuxième rangée de manière à ce que son logement 6 ménagé sur l'arête 4' ou 5' inférieure soit en regard du logement cruciforme 3 de la face supérieure 2 d'un bloc 1₂ de la première rangée. On insère un organe 9 dans chaque groupe formé d'un logement 3 et de deux logements 6. Une branche 90 de l'organe n'est pas, sur une moitié de sa hauteur, insérée dans un logement 3 et 6, les trois autres branches étant en place dans les logements 3 et 6. On poursuit la mise en place de la deuxième rangée en disposant un logement 6 d'une face 7 ou 7' d'un autre bloc 1 en regard du logement 6 du bloc 1 précédent, de manière à ce que la jambe 61 du logement 6 reçoive la partie libre de la branche 90.

Ainsi, un seul type d'organe de liaison 9, configuré en croix, est inséré, pour partie dans les logements 6 à section en T et pour partie dans l'évidement 3 cruciforme. Un seul type d'organe de liaison 9 permet de guider en position et d'assembler plusieurs blocs 1₁ à 1₆ adjacents disposés sur deux niveaux ou plus.

On réalise ainsi des murs ou des cloisons où les blocs 1₁ à 1₆ constitutifs sont assemblés par des zones de contact entre les blocs 1₁ à 1₆, sans utilisation de produit d'adhésion, tel que du ciment ou de la colle. Les blocs 1₁ à 1₆, en bois ou autre matériau, peuvent se dilater ou se contracter librement tout en étant maintenus. On améliore ainsi la résistance du mur ou de la cloison aux contraintes de torsion, tout en limitant les frottements entre les blocs 1₁ à 1₆.

Lorsqu'on souhaite réaliser un angle à 90° entre deux parois ainsi montées, on utilise un bloc 1' du type représenté à la figure 4. Ce bloc 1' comporte un décrochement 10, pouvant être conformé globalement en carré, s'étendant sur une partie de sa longueur L', une moitié de sa hauteur H' et sur toute sa largeur l'. En d'autres termes, ce bloc 1' forme une marche d'escalier. Dans la partie de plus grande hauteur H' du bloc 1', on ménage, comme dans le bloc 1 précédemment décrit, des logements 3, en croix, sur les faces supérieure et inférieure et des logements 6 en T s'étendant à partir des arêtes. Dans la partie comportant le décrochement 10 de moindre hauteur, on perce un orifice traversant 11, par exemple de section carrée.

Lorsqu'on réalise un angle entre deux parois d'un bâtiment, on superpose par retournement et perpendiculairement deux blocs 1' identiques, de manière à obtenir un recouvrement mutuel des décrochements 10. On réalise ainsi un assemblage, en angle droit de blocs 1' de deux rangées constitutives de parois différentes. De cette manière, les orifices traversants 11 des blocs 1' superposés sont alignés et aptes à recevoir un chaînage, d'un type connu en soi, permettant de solidariser l'assemblage et d'en assurer la rigidité.

Dans le second mode de réalisation illustré à la figure 6, les branches d'un logement 3a cruciforme, ménagé sur une première face 2a d'un bloc la, sont disposées sensiblement en V de part et d'autre d'un plan médian A₁-A₁' du bloc la. Aucune des branches ne se situe dans le plan médian. Au moins un logement 6a est ménagé sur une arête 4a, 4b, 5a, 5b et une face d'extrémité 7a, 7b perpendiculaires à la première face 2a et à la face opposée 8a, qui sont équipées de logements cruciformes. Ce logement 6a a une forme globalement en V. Les branches du logement 6a sont disposées de part et d'autre du plan médian A₁-A₁' et alignées avec le logement 3a. Les branches du logement 6a s'étendent sur les faces 2a, 8a en direction du logement 3a. Sur les faces d'extrémités 7a, 7b, des découpes perpendiculaires aux faces 2a, 8a sont ménagées sur la profondeur désirée. Ces découpes forment la zone de jonction des branches des logements 6a. En d'autres termes, les logements 6a d'extrémité du bloc la correspondent sensiblement à un demi-logement 3a.

Un organe de liaison 9 similaire à celui décrit précédemment est reçu dans ces logements 3a, 6a lors de la réalisation d'une paroi. Les profondeurs des logements 3a, 6a sont sensiblement égales à la demi-hauteur de chaque branche de l'organe de liaison 9. La liaison entre des blocs 14a la lors de la réalisation d'une paroi s'effectue de manière similaire à celle des blocs 1.

Lorsqu'on réalise un angle entre deux parois montées avec des blocs 1a, on utilise des blocs la pourvus d'un décrochement similaire à celui des blocs 1'.

Dans un mode de réalisation non représenté, les blocs de grande longueur, en l'espèce supérieur à 10 centimètres, sont pourvus d'au moins deux logements 3 ou 3a ménagés sur les faces 2; 2a et 8; 8a.

Description supplémentaire dans le cas d'un mur composé de deux parois:

II est possible, dans le cadre d'un mur composé de deux parois parallèles disposées en vis à vis, d'intégrer de nouvelles dispositions afin de compléter le système constructif. Les avantages apparaîtront plus clairement à la lecture de la description qui va suivre et en se référant aux dessins annexés, figures 7, 8, 9.

Chaque bloc 1b, 1b₁ à 1b₁₀ fait alors l'objet de découpes spécifiques semblables en partie à celles du bloc 1, précédemment décrit (voir figures 7 et 8), et comporte en outre :
- une branche 31 du logement 3', creusée sur la face 2' supérieure, se prolonge jusqu'à l'arête 15 du bloc. Cela permet le passage de l'élément 130 de l'organe de liaison 13 (voir figure 9),
- sur les faces 7 et 7' perpendiculaires à la face opposée 8' de ladite face 2' et toujours du même côté que la découpe de la branche 31 ci-dessus, les lamages inférieurs 12 et 14 se prolongent de façon ininterrompue en 122 et 142 jusqu'aux arêtes 12a et 12b (voir figure 8).

Cela permet le passage des éléments 130 qui constituent la partie longue de l'organe de liaison 13. Ils sont positionnés à mi-bois à partir des logements 3' des blocs 1b₂ et 1b₃ par exemple, du rang inférieur (voir figure 7). Chaque élément 130 de l'organe de liaison 13 est disposé perpendiculairement, il relie le mur parallèle disposé en vis à vis et distant du premier mur de 2 à 100 centimètres. Il s'insère de façon égale dans les logements 3' des blocs 1b opposés en vis-à-vis du même niveau, les blocs 1b₂ et 1b₈ par exemple, venant se ficher en une seule fois dans les évidements des branches 30 et 31 alignées, découpées en regard sur celles-ci. L'élément 130 de l'organe de liaison 13 est maintenu respectivement sur chacun des deux blocs 1b par une des deux parties complémentaires 131, ces deux parties complémentaires 131 venant s'insérer à mi-bois par assemblage, dit par enfourchement, dans les branches 30 transversales restantes des évidements 3' (voir figure 7). L'espace délimité entre les deux parois permet d'y insérer tout matériau spécifique ou un isolant.

## Revendications

1. Bloc (1 ; 1₁ à 1₆ ; 1'; 1b; 1b₁ à 1b₁₀) de construction en bois ou autre matériau, de forme globalement parallélépipédique, ledit bloc comprend, sur au moins une face (2, 8 ; 2', 8') et sur au moins une arête (4, 5, 4', 5'), au moins un logement (3, 6 ; 3', 12, 14) adapté pour recevoir partiellement un seul type d'organe de liaison (9, 9a, 13) entre deux blocs (1 ; 1' ; lb) adjacents de manière à assembler plusieurs blocs (1₁ à 1₆ ; 1b₁ à 1b₁₀ ) adjacents disposés sur deux niveaux ou plus, les formes complémentaires desdits logements (3, 6 ; 3', 12, 14) et de l'organe de liaison (9, 9a, 13) étant agencées pour permettre une liaison sécurisée et guidée dans deux directions perpendiculaires, **caractérisé en ce que** ledit seul type d'organe de liaison est un organe cruciforme et **en ce que** lesdits logements (3, 6 ; 3', 12, 14) ont une profondeur globalement voisine de la mi-hauteur de chaque branche dudit organe de liaison (9, 9a, 13).

2. Bloc (1 ; 1₁ à 1₆ ; 1' ; 1b ; 1b₁ à 1b₁₀) selon la revendication 1, **caractérisé en ce qu'**il comprend au moins un logement (3, 3') formé par un évidement ménagé sur une première face (2 ;2') dudit bloc (1 ; 1₁ à 1₆ ; 1' ; 1b ; 1b₁ à 1b₁₀) et au moins un logement (6 ; 12, 14) formé par un évidement ménagé sur une arête (4', 5') de chacune des faces (7, 7') d'extrémité perpendiculaires à la face opposée (8, 8') à ladite première face (2, 2').

3. Bloc (1 ; 1₁ à 1₆ ; 1' ; 1b 1b₁ à 1b₁₀) selon l'une quelconque des revendication 1 ou 2, **caractérisé en ce qu'**il comprend au moins un logement (3) ménagé sur la face opposée (8, 8') à ladite première face (2, 2') dudit bloc (1 ; 1₁ à 1₆ ; 1' ; 1b ; 1b₁ à 1b₁₀) et au moins un logement (6) en forme de T ou V et ménagé sur une arête (4, 5) de chacune des faces (7, 7') d'extrémité perpendiculaires à la première face (2, 2').

4. Bloc (1 ; 1₁ à 1₆ ; 1' ; 1b ; 1b₁ à 1b₁₀) selon l'une quelconque des revendications 1 à 3, **caractérisé en ce que** le logement (6 ; 12, 14), ménagé sur les arêtes (4, 4', 5, 5') desdites faces (7, 7'), a un forme correspondant sensiblement à la moitié du logement (3, 3').

5. Bloc (1 ; 1₁ à 1₆ ; l') selon l'une quelconque des revendications précédentes, **caractérisé en ce que** les logements (6), ménagés sur les arêtes (4, 4', 5, 5') desdites faces (7, 7'), sont à section en T et les logements (3) sont des évidements cruciformes et **en ce que** lesdits logements (6) et logements (3) sont alignés sur un plan médian (A-A') dudit bloc (1 ; 1').

6. Bloc (lb ; 1b₁ à 1b₁₀) selon l'une quelconque des revendications 3 à 5, caractérisé en ce les logements (12, 14), ménagés sur les arêtes (4, 4', 5, 5') desdites faces (7, 7'), sont des évidements à section en T ayant leur barre transversale formée par un lamage (122, 123, 142, 143) ménagé sur la face d'extrémité (7, 7'), lesdits lamages (122, 142) se prolongeant respectivement de façon ininterrompue jusqu'aux arêtes (12a, 12b) dudit bloc (1b ; 1b₁ à 1b₁₀) et en ce que le logement (3') est un évidement de type cruciforme dont la branche (31) se prolonge jusqu'à l'arête (15) dudit bloc (lb ; 1b₁ à 1b₁₀).

7. Mur ou cloison de bâtiment, **caractérisé en ce qu'**il comprend :
- des blocs (1 ; 1₁ à 1₆ ; l') selon l'une quelconque des revendications 1 à 5,
- des organes de liaison (9, 9a) insérés pour partie dans les logements (3, 6) des blocs (1 ; 1₁ à 1₆ ; l') de sorte à assembler lesdits blocs (1 ; 1₁ à 1₆ ; l') en quinconce sur plusieurs rangées superposées.

8. Mur ou cloison de bâtiment selon la revendication précédente, **caractérisé en ce que** les organes de liaison (9, 9a) sont tels que leurs dimensions soient adaptées aux dimensions des logements (3, 6) des blocs (1 ; 1₁ à 1₆ ; l') de manière à ce que, lorsqu'on insère lesdits organes de liaison (9, 9a) dans lesdits logements (3, 6), lesdits organes de liaison (9, 9a) soient immobilisés à jeu réduit.

9. Mur ou cloison à deux parois de bâtiment, **caractérisé en ce qu'**il comprend :
- des blocs (1b ; 1b₁ à 1b₁₀) selon l'une quelconque des revendications 1 à 6,
- des organes de liaison (13) insérés pour partie dans les logements (3', 12, 14) des blocs (1b ; 1b₁ à 1b₁₀ ) de sorte à constituer chacune des deux parois en assemblant lesdits blocs (1b ; 1b₁ à 1b₁₀) en quinconce sur plusieurs rangées superposées et à relier entre elles les deux parois, ces deux parois étant disposées en vis-à-vis et délimitant un espace.

10. Mur ou cloison à deux parois de bâtiment selon la revendication précédente, **caractérisé en ce que** chaque organe de liaison (13) comporte un élément (130) disposé perpendiculairement, constituant la partie longue de l'organe de liaison (13) et reliant deux blocs (1b ; 1b₁ à 1b₁₀) en vis-à-vis, et deux parties complémentaires (131) permettant de maintenir ledit élément (130) dans lesdits deux blocs (1b ; 1b₁ à 1b₁₀).

11. Mur ou cloison à deux parois de bâtiment selon l'une quelconque des revendications 9 ou 10, **caractérisé en ce que** les organes de liaison (13) ont une forme et des dimensions adaptées aux formes et dimensions des logements (3' , 12, 14) des blocs (1b ; 1b₁ à 1b₁₀) de manière à ce que, lorsqu'on insère lesdits organes de liaison (13) dans lesdits logements (3', 12, 14), lesdits organes de liaison (13) soient immobilisés à jeu réduit.

12. Mur ou cloison à deux parois de bâtiment selon l'une quelconque des revendications 7 à 11, **caractérisé en ce que** les logements (3, 6) des blocs (1 ; 1₁ à 1₆ ; l') et les logements (3', 12, 14) des blocs (1b ; 1b₁ à 1b₁₀) ont une profondeur respective globalement voisine de la mi-hauteur desdits organes de liaison (9, 9a, 13).

## Claims

1. Building block (1; 1₁ to 1₆; 1'; 1b; 1b₁ to 1b₁₀) made of wood or other material, of generally parallelepipedal shape. Said block comprises, on at least one face (2, 8; 2', 8') and on at least one edge (4, 5, 4', 5'), at least one housing (3, 6; 3', 12, 14) adapted to partially accommodate a single type of connecting member (9, 9a, 13) between two adjacent blocks (1; 1'; 1b) in such a way as to assemble several adjacent blocks (1₁ to 1₆; 1b₁ to 1b₁₀) arranged on two levels or more, with the complementary shapes of said housings (3, 6; 3', 12, 14) and of the connecting member (9, 9a, 13) being arranged in order to allow for a secure and guided connection in two perpendicular directions, **characterised in that** said single type of connecting member is a cruciform member and **in that** said housings (3, 6; 3', 12, 14) have a depth generally in the vicinity of the mid-height of each branch of said connecting member (9, 9a, 13).

2. Block (1; 1₁ to 1₆; 1'; 1b; 1b₁ to 1b₁₀) according to claim 1, **characterised in that** it comprises at least one housing (3, 3') formed by a recess arranged on a first face (2; 2') of said block (1; 1₁ to 1₆; 1'; 1b; 1b₁ to 1b₁₀) and at least one housing (6; 12, 14) formed by a recess arranged on an edge (4', 5') of each of the end faces (7, 7') perpendicular to the face opposite (8, 8') to said first face (2, 2').

3. Block (1; 1₁ to 1₆; 1'; 1b; 1b₁, to 1b₁₀) according to any of claims 1 or 2, **characterised in that** it comprises at least one housing (3) arranged on the face opposite (8, 8') to said first face (2, 2') of said block (1; 1₁ to 1₆; 1'; 1b; 1b₁ to 1b₁₀) and at least one housing (6) in the shape of a T or V and arranged on an edge (4, 5) of each of the end faces (7, 7') perpendicular to the first face (2, 2').

4. Block (1; 1₁ to 1₆; 1'; 1b; 1b₁ to 1b₁₀) according to any of claims 1 to 3, **characterised in that** the housing (6; 12, 14), arranged on the edges (4, 4',5, 5') of said faces (7, 7'), has a shape that substantially corresponds to half of the housing (3, 3').

5. Block (1; 1₁ to 1₆; 1') as claimed in any preceding claim, **characterised in that** the housings (6), arranged on the edges (4, 4', 5, 5') of said faces (7, 7'), are with a T section and the housings (3) are cruciform recesses and **in that** said housings (6) and housings (3) are aligned on a median plane (A-A') of said block (1; 1').

6. Block (1b; 1b₁ to 1b₁₀) according to any of claims 3 to 5, **characterised in that** the housings (12, 14), arranged on the edges (4, 4', 5, 5') of said faces (7, 7'), are recesses with a T section having their transverse bar formed via a counterbore (122, 123, 142, 143) arranged on the end face (7, 7'), said counterbores (122, 142) extending respectively in an uninterrupted manner to the edges (12a, 12b) of said block (lb; lb₁ to 1b₁₀) and **in that** the housing (3') is a recess of the cruciform type of which the branch (31) extends to the edge (15) of said block (lb; 1b₁ to 1b₁₀).

7. Building wall or partition, **characterised in that** it comprises:
- blocks (1; 1₁ to 1₆; 1') according to any of claims 1 to 5,
- connecting members (9, 9a) partially inserted into the housings (3, 6) of blocks (1; 1₁ to 1₆; 1') in such a way as to assemble said blocks (1; 1₁ to 1₆; 1') in a staggered manner over several superimposed rows.

8. Building wall or partition as claimed in the preceding claim, **characterised in that** the connecting members (9, 9a) are such that their dimensions are adapted to the dimensions of the housings (3, 6) of the blocks (1; 1₁ to 1₆; 1') in such a way that, when said connecting members (9, 9a) are inserted into said housings (3, 6), said connecting members (9, 9a) are immobilised with reduced clearance.

9. Building wall or partition with two walls, **characterised in that** it comprises:
- blocks (lb; 1b₁ to 1b₁₀) according to any of claims 1 to 6,
- connecting members (13) partially inserted into the housings (3', 12, 14) of the blocks (lb; 1b₁ to 1b₁₀) in such a way as to each constitute two walls by assembling said blocks (1b; 1b₁ to 1b₁₀) in a staggered manner over several superimposed rows and to connect together the two walls, with these two walls arranged facing one another and delimiting a space.

10. Building wall or partition with two walls as claimed in the preceding claim, **characterised in that** each connecting member (13) comprises an element (130) arranged perpendicularly, constituting the long portion of the connecting member (13) and connecting two blocks (lb; 1b₁ to 1b₁₀) facing one another, and two complementary portions (131) making it possible to maintain said element (130) in said two blocks (1b; 1b₁ to 1b₁₀).

11. Building wall or partition with two walls according to any of claims 9 or 10, **characterised in that** the connecting members (13) have a shape and dimensions adapted to the shapes and dimensions of the housings (3', 12, 14) of the blocks (lb; 1b₁ to 1b₁₀) in such a way that, when said connecting members (13) are inserted into said housings (3', 12, 14), said connecting members (13) are immobilised with reduced clearance.

12. Building wall or partition with two walls according to any of claims 7 to 11, **characterised in that** the housings (3, 6) of the block (1; 1₁ to 1₆; 1') and the housings (3', 12, 14) of the blocks (lb; 1b₁ to 1b₁₀) have a respective depth that is in general in the vicinity of the mid-height of said connecting members (9, 9a, 13).

## Patentansprüche

1. Aus Holz oder einem anderen Material hergestellter Baustein (1; 1₁ bis 1₆; 1'; 1b; 1b₁ bis 1b₁₀) mit einer im Wesentlichen parallelepipeden Form, wobei der besagte Stein auf mindestens einer Seite (2, 8; 2', 8') und auf mindestens einer Kante (4, 5, 4', 5') mindestens ein Lager (3, 6; 3', 12, 14) umfasst, das ausgelegt ist, um teilweise eine einzige Art von Verbindungsorgan (9, 9a, 13) zwischen zwei benachbarten Steinen (1; 1'; lb) aufzunehmen, um mehrere benachbarte Steine (1₁ bis 1₆; 1b₁ bis 1b₁₀) zusammenzufügen, die auf zwei oder mehr Ebenen angebracht sind, wobei die zusätzlichen Formen der besagten Lager (3, 6; 3', 12, 14) und des Verbindungsorgans (9, 9a, 13) angeordnet sind, um eine gesicherte und geführte Verbindung in zwei senkrechten Richtungen zu ermöglichen, **dadurch gekennzeichnet, dass** die besagte einzige Art von Verbindungsorgan ein kreuzförmiges Organ ist, und dadurch, dass die besagten Lager (3, 6; 3', 12, 14) eine Tiefe aufweisen, die im Wesentlichen der halben Höhe jedes Zweigs des besagten Verbindungsorgans (9, 9a, 13) benachbart ist.

2. Stein (1; 1₁ bis 1₆; 1'; 1b; 1b₁ bis 1b₁₀) nach Anspruch 1, **dadurch gekennzeichnet, dass** er mindestens ein Lager (3, 3') umfasst, das durch eine Aussparung gebildet ist, die auf einer ersten Seite (2, 2') des besagten Steines (1; 1₁ bis 1₆; 1'; 1b; 1b₁ bis 1b₁₀) angebracht ist, und mindestens ein Lager (6; 12, 14), das durch eine Aussparung gebildet ist, die auf einer Seite (4', 5') jeder der Endseiten (7, 7') angebracht ist, die senkrecht zur gegenüber liegenden Seite (8, 8') der besagten ersten Seite (2, 2') liegen.

3. Stein (1; 1₁ bis 1₆; 1'; 1b; 1b₁ bis 1b₁₀) nach einem der Ansprüche 1 oder 2, **dadurch gekennzeichnet, dass** er mindestens ein Lager (3) umfasst, das auf der gegenüber liegenden Seite (8, 8') zur besagten ersten Seite (2, 2') des besagten Steins (1; 1₁ bis 1₆; 1'; 1b; 1b₁ à 1b₁₀) angebracht ist, und mindestens ein Lager (6) in Form eines T oder eines V und angebracht auf einer Kante (4, 5) jeder der Endseiten (7, 7'), die senkrecht zur ersten Seite (2, 2') liegen.

4. Stein (1; 1₁ bis 1₆; 1'; 1b; 1b₁ bis 1b₁₀) nach einem der Ansprüche 1 bis 3, **dadurch gekennzeichnet, dass** das Lager (6; 12, 14), das auf den Kanten (4, 4', 5, 5') der besagten Seiten (7, 7') angebracht ist, eine Form aufweist, die im Wesentlichen der Hälfte des Lagers (3, 3') entspricht.

5. Stein (1; 1₁ bis 1₆; 1') nach einem der vorhergehenden Ansprüche, **dadurch gekennzeichnet, dass** die Lager (6), die auf den Kanten (4, 4', 5, 5') der besagten Seiten (7, 7') angebracht sind, einen T-förmigen Schnitt aufweisen und die Lager (3) kreuzförmige Aussparungen sind, und dadurch, dass die besagten Lager (6) und die Lager (3) auf einer mittleren Ebene (A-A') des besagten Steins (1; 1') ausgefluchtet sind.

6. Stein (1b; 1b₁ bis 1b₁₀) nach einem der Ansprüche 3 bis 5, **dadurch gekennzeichnet, dass** die Lager (12, 14), die auf den Kanten (4, 4', 5, 5') der besagten Seiten (7, 7') angebracht sind, Aussparungen mit einem T-förmigen Schnitt sind, deren Querbalken durch eine Senkung (122, 123, 142, 143) gebildet ist, die auf der Endseite (7, 7') angebracht ist, wobei sich die besagten Senkungen (122, 142) jeweils ununterbrochen bis zu den Kanten (12a, 12b) des besagten Steins (1b; 1b₁ bis 1b₁₀) erstrecken, und dadurch, dass das Lager (3') eine Aussparung der kreuzförmigen Art ist, dessen Arm (31) sich bis zur Kante (15) des besagten Steins (1b; 1b₁ bis 1b₁₀) ersteckt.

7. Gebäudemauer oder -trennwand, **dadurch gekennzeichnet, dass** sie Folgendes umfasst:
- Steine (1; 1₁ bis 1₆; 1') nach einem der Ansprüche 1 bis 5,
- Verbindungsorgane (9, 9a), die zum Teil in die Lager (3, 6) der Steine (1; 1₁ bis 1₆; 1') eingeführt werden, um die besagten Steine (1; 1₁ bis 1₆; 1') versetzt auf mehreren übereinander gelegten Reihen zusammenzufügen.

8. Gebäudemauer oder -trennwand nach dem vorhergehenden Anspruch, **dadurch gekennzeichnet, dass** die Verbindungsorgane (9, 9a) derart sind, dass ihre Abmessungen an die Abmessungen der Lager (3, 6) der Steine (1; 1₁ bis 1₆; 1') angepasst sind, so dass, wenn die besagten Verbindungsorgane (9, 9a) in die besagten Lager (3, 6) eingeführt werden, die besagten Verbindungsorgane (9, 9a) bei einem reduzierten Spiel immobilisiert sind.

9. Gebäudemauer oder -trennwand mit zwei Wänden, **dadurch gekennzeichnet, dass** sie Folgendes umfasst:
- Steine (lb; 1b₁ bis 1b₁₀) nach einem der Ansprüche 1 bis 6,
- Verbindungsorgane (13), die zum Teil in die Lager (3', 12, 14) der Steine (1b; 1b₁ bis 1b₁₀) eingeführt werden, um jede der zwei Wände durch die Zusammenfügung der besagten Steine (lb; 1b₁ bis 1b₁₀) in Versetzung auf mehreren aufeinander liegenden Reihen zu bilden, und um die zwei Wände untereinander zu verbinden, wobei diese zwei Wände gegenüber liegend angeordnet sind und einen Raum begrenzen.

10. Gebäudemauer oder -trennwand mit zwei Wänden nach dem vorhergehenden Anspruch, **dadurch gekennzeichnet, dass** jedes Verbindungsorgan (13) ein Element (130) umfasst, das senkrecht angebracht ist, das den langen Teil des Verbindungsorgans (13) bildet und zwei Steine (1b; 1b₁ bis 1b₁₀) einander gegenüber liegend verbindet, und wobei zwei komplementäre Teile (131) ermöglichen, das besagte Element (130) in den besagten zwei Steinen (1b; 1b₁ bis 1b₁₀) zu halten.

11. Gebäudemauer oder -trennwand mit zwei Wänden nach einem der Ansprüche 9 oder 10, **dadurch gekennzeichnet, dass** die Verbindungsorgane (13) eine Form und Abmessungen aufweisen, die an die Formen und Abmessungen der Lager (3', 12, 14) der Steine (lb; 1b₁ bis 1b₁₀) angepasst sind, so dass, wenn die besagten Verbindungsorgane (13) in die besagten Lager (3', 12, 14) eingeführt werden, die besagten Verbindungsorgane (13) bei einem reduzierten Spiel immobilisiert sind.

12. Gebäudemauer oder -trennwand mit zwei Wänden nach einem der Ansprüche 7 bis 11, **dadurch gekennzeichnet, dass** die Lager (3, 6) der Steine (1; 1₁ bis l₆; 1') und die Lager (3', 12, 14) der Steine (lb, 1b₁ bis 1b₁₀) eine entsprechende Tiefe aufweisen, die im Wesentlichen der halben Höhe der besagten Verbindungsorgane (9, 9a, 13) benachbart ist.
